# EUROPÄISCHE PATENTSCHRIFT

(11) **EP 1 834 028 B1**
(45) Veröffentlichungstag und Bekanntmachung des Hinweises auf die Patenterteilung: **16.04.2014**
(21) Anmeldenummer: 05811181.6
(22) Anmeldetag: 04.11.2005
(51) Int. Cl.: D06F 57/04

(54) **WÄSCHETROCKNUNGSGESTELL**
CLOTHES DRYING RACK
SECHOIR A LINGE

(30) Priorität: 16.12.2004 DE 102004060508
(43) Veröffentlichungstag der Anmeldung: 19.09.2007
(73) Patentinhaber: LEIFHEIT Aktiengesellschaft, 56377 Nassau (DE)
(72) Erfinder: GROSS, Christian, 57250 Netphen (DE); TIWI, Peter, 56379 Winden (DE); SCHRAMM, Benjamin, 65558 Eppenrod (DE)
(74) Vertreter: Bungartz, Klaus Peter
(86) Internationale Anmeldenummer: PCT/EP2005/011815
(87) Internationale Veröffentlichungsnummer: WO 2006/063636

(56) Entgegenhaltungen:
- EP-A- 0 219 571
- EP-A- 0 882 833
- EP-A- 1 245 715
- CH-A- 390 863
- DE-A1- 19 637 341
- DE-B3- 10 345 874
- US-A- 4 735 326

## Beschreibung

Die Erfindung betrifft ein Wäschetrocknungsgestell mit an einem aufrechten Mast über ein Gleitgelenk angelenkte Tragarme, die sich gegebenenfalls über Spreizarme an einem zweiten Gelenk am oberen Ende des Mastes abstützen und eine in Seilecken geführte Wäscheleine aufnehmen, wobei die Tragarme durch Verschieben des Gleitgelenkes von einer annähernd waagerechten, die Seilecken spannende in eine etwa senkrechte Stellung überführbar sind und dabei die herabhängenden Wäscheleinenabschnitte über Führungselemente in die Hohlräume zwischen den Tragarmen hineinleiten.

Ein Wäschetrocknungsgestell ähnlicher Art ist zum Beispiel aus der CH-PS 390863 bekannt und in zahlreichen Ausführungsformen auf dem Markt präsent. Ein solches Wäschetrocknungsgestell kann von einer Gebrauchstellung, in welcher eine Wäscheleine zwischen vier abstehenden Tragarmen gespannt und somit zur Aufnahme der Wäsche bereit ist, in eine zusammengeklappte Ruhestellung gebracht werden, in der sich zwischen den Tragarmen erstreckende Wäscheleinenabschnitte lose herunterhängen. Nachteilig dabei ist, daß die lose herunterhängenden Wäscheleinenabschnitte dazu neigen, sich zu verwirren, daß sie einer Verschmutzung ausgesetzt sind, wenn das gesamte Wäschetrocknungsgestell nicht mit einer Hülle umschlossen wird, und daß ein dermaßen zusammengeklapptes Wäschetrocknungsgestell, wenn es am Gebrauchsort stehen gelassen wird, insgesamt unästhetisch und in Folge der ungeordnet herumhängenden Wäscheleinenabschnitte unordentlich wirkt.

Ein erster Ansatz, diesen Nachteil zu beseitigen, ist in der EP-A 0219571 aufgezeigt. Dabei wird die Wäscheleine beziehungsweise die Wäscheleinenabschnitte bei zusammengeklapptem Wäschetrocknungsgestell in zwischen den Tragarmen gebildete Hohlräume eingeführt und mit Blenden beziehungsweise Klappen abgedeckt. Damit werden zwar bei zusammengelegtem Wäschetrocknungsgestell die Wäscheleine beziehungsweise die Wäscheleinenabschnitte gegen Verschmutzung und Verwirrung geschützt und es wird auch ein ästhetisch ansprechendes Erscheinungsbild des zusammengelegten Wäschetrocknungsgestell erreicht, nachteilig ist aber, daß während des Zusammenklappens des Wäschetrocknungsgestells ein eindeutiges und sicheres Hineinleiten der lose herabhängenden Wäscheleinenabschnitte in die Hohlräume zwischen den Tragarmen nicht gewährleistet ist.

In einer Weiterentwicklung dieser Ausführungsform ist nach der EP 0228494 B1 ein Wäschetrocknungsgestell der genannten Art bekannt, bei dem zumindest an einzelnen Tragarmen entlang dieser Tragarme verschiebbar gelagerte Führungselemente vorgesehen sind, die mit mindestens einem die Wäscheleinenabschnitte übergreifenden Mitnehmer versehen sind und die während des Beiklappens der Tragarme die lose herabhängenden Wäscheleinenabschnitte in die Hohlräume hineinleiten. Obwohl diese Lösung bereits seit 1986 bekannt ist, konnte sie bis heute nicht in die Praxis umgesetzt werden. Dabei ist wohl der Hauptnachteil, daß zwischen dem Führungselement beziehungsweise den den Leinenabschnitt übergreifenden Mitnehmer ein zu kleiner Leinenwinkel entsteht, so daß die Reibkräfte unerträglich hoch werden. Folge ist, daß zusätzlich ein Seilzug für die Führungselemente erforderlich wird.

Weiter ist nach der EP 1245715 A2 ein Wäschetrocknungsgestell bekannt, bei dem zum Einziehen der Wäscheleinenabschnitte an den Tragarmen Leinenfänger geführt sind, die beim Zusammenfalten des Wäschetrocknungsgestells die Wäscheleinenabschnitte geordnet einfangen sollen. Dieses Wäschetrocknungsgestell hat den Nachteil, daß sowohl beim Aufspannen, als auch beim Zusammenfalten an den verschiebbaren Leinenfänger große störende Reibungskräfte entstehen. Um diese zu überwinden, sind die Leinenfänger mit Hilfe eines Steuerseils zwangsgeführt, was zu einem erheblichen Bauaufwand und zu einer komplexen und anfälligen Konstruktion führt.

Aus des deutschen Patentschrift DE 103 45 874 B3 ist ein Wäschetrocknungsgestell mit einem aufrechten Mast und mit über ein Gleitgelenk angelenkten Tragarmen, die sich über Spreizarme an einem zweiten Gelenk am oberen Ende des Mastes abstützen, bekannt. Die Tragarme tragen zu Seilecken ausgebildete Wäscheleinen und sind durch Verschieben des Gleitgelenks von einer annähernd waagerechten, die Seilecken spannende, in eine etwa senkrechte Stellung überführbar, wobei die herabhängenden Wäscheleinenabschnitte über Führungselemente in hohe Räume zwischen den Tragarmen hineingleiten. Es ist vorgesehen, daß die Führungselemente jeweils einen Tragarm übergreifend beidseitig an den Wäscheleinenabschnitten geführt sind.

Aufgabe der Erfindung ist es, ein derartiges Wäschetrocknungsgestell zu schaffen, bei dem mit einfachsten Mitteln die Wäscheleinenabschnitte beim Beiklappen der Tragarme in die zwischen den Tragarmen entstehenden Hohlräume geleitet werden und ein Einklemmen zwischen den Tragarmen sowie ein verheddern sicher verhindert wird.

Dies wird erfindungsgemäß dadurch erreicht, daß die Führungselemente jeweils einen Tragarm übergreifend beidseitig an den Wäscheleinenabschnitten geführt sind, und pro Seileck zumindest jeweils zwei gegenüberliegende und am äußersten Seileck vier Führungselemente vorgesehen sind.

Dadurch, daß nur auf dem äußersten Seileck vier Führungselemente vorgesehen sind, während bei den weiteren Seilecken nur jeweils zwei gegenüberliegende Führungselemente angeordnet sind, wird erreicht, daß sich beim Faltvorgang des Wäschetrocknungsgestells die Leine des äußersten Seileckes jeweils diagonal über die Leinen der inneren Seilecke legen und damit verhindern, daß die Leinen der inneren Seilecke über die Hohlräume zwischen den Tragarmen herauspendeln. Die Wäscheleinenabschnitte werden zuverlässig und ohne weiteres zutun durch die Bedienungsperson in die Hohlräume zwischen den Tragarmen eingezogen und am Herauspendeln gehindert. Durch die insgesamt geringe Anzahl an Führungselementen werden die Gesamtreibungskräfte zwischen Leine und Führungselementen vernachlässigbar gering, so daß die Funktion ohne zusätzlichen Seilzug oder sonstigen Antrieb sichergestellt ist.

Weitere Ausführungsbeispiele der Erfindung sind den Unteransprüchen zu entnehmen. So wird durch die Verwendung eines ovalen Ringes als Führungselement eine besonders kostengünstige Lösung ermöglicht. Der Ring läuft dabei frei auf den Wäscheteinenabschnitten und zieht durch die Schwerkraft beim Zusammenklappen des Wäschetrocknungsgestells die Leinenabschnitte zwischen die Tragarme.

In einer weiteren Ausführungsform bestehen die Führungselemente aus zwei über eine Brücke verbundene Gleitösen. Diese Brücke kann sowohl als Drahtbiegeteil als auch als Kunststoffteil ausgeführt sein. Besonders bei der Ausführung als Kunststoffteil sind alle Designanforderungen besonders leicht zu berücksichtigen. Besonders zweckmäßig ist es dabei, die Brücke gleitend auf der Außenseite der Tragarme zu führen. Dies ist besonders dann von Vorteil, wenn die Tragarme durch zusätzliche Spreizarme gegen den Mast abgestützt sind. Es können dadurch auch Seilecke, die innerhalb dieser Stützarme liegen, erfaßt werden. Um im geschlossenen Zustand des Wäschetrocknungsgestelles ein einheitliches Bild zu erlangen und die Wäscheleine vollkommen zu stützen, sind auf der Außenseite der Tragarme die Hohlräume abdeckende Blenden angeordnet.

Zwei Ausführungsbeispiele der Erfindung werden im Folgenden anhand der Zeichnungen näher erläutert. Es zeigen:
- Fig. 1: eine Seitenansicht eines Wäschetrocknungsgestells in geöffneter Stellung, nur zur Hälfte dargestellt,
- Fig. 2: in annähernd geschlossener Stellung,
- Fig. 3: eine Draufsicht auf ein Wäschetrocknungsgestell in geöffneter Stellung,
- Fig. 4: eine Alternativlösung in einer Ansicht gemäß Fig. 3,
- Fig. 5: die Ausführungsform gemäß Fig. 4 in teilweise beigeklapptem Zustand und
- Fig. 6: einen Schnitt durch ein Wäschetrocknungsgestell in beigeklapptem Zustand entsprechend einer Ausführungsform gemäß den Fig. 1 und 2.

Die Figur 1 zeigt - wie auch alle weiteren Figuren in schematisierter Darstellung - ein Wäschetrocknungsgestell mit einem vertikalen Mast 1, an dem über ein Gleitgelenk 2 Tragarme 3 angebracht sind, die sich über Spreizarme 4 an einem zweiten Gelenk 5 am oberen Ende 6 des Mastes 1 abstützen und, eine in Seilecke 7, 7' geführte Wäscheleine 8 aufnehmen. Die Seilecke 7, 7' sind über ihre Eckpunkte 9 in de.n Tragarmen 3 festgelegt.

Die Tragarme 3 übergreifend sind Führungselemente 10 vorgesehen, die beidseitig der Tragarme an den Wäscheleinenabschnitten 11 geführt sind. Die Führungselemente 10 sind an zwei gegenüberliegenden Tragarmen 3 an jedem Seileck 7, 7' und an den beiden anderen Tragarmen 3' nur am äußersten Seileck 7' vorgesehen.

Die Führungselemente 10 sind gemäß den Ausführungsbeispielen (Fig. 1, Fig. 2, Fig. 3 und Fig. 6) als Brücke 12 mit zwei die Wäscheleinenabschnitte 11 voll umfassenden Ösen 13 ausgebildet. Die Brücke 12 liegt mit ihrem Gleitbereich 14 auf der Außenseite 15 des Tragarms 3 an. Dabei können die Führungselemente 10 wie im Beispiel nach Fig. 6 als Drahtbiegeteil als auch wie in den Fig. 1, 2 und 3 dargestellt als Kunststoffteil beziehungsweise Formteil, wozu sich natürlich auch jedes andere brauchbare Material anbietet, ausgebildet sein.

In den Fig. 4 und 5 ist eine Alternativlösung eines Führungselementes 10 dargestellt. Dieses besteht hierbei lediglich aus einem Ring 16, rund, oval oder auch langgezogen, der auf zwei benachbarte Wäscheleinenabschnitte geführt ist.

Durch die beidseitige Führung der Führungselemente, also jeweils links und rechts des Tragarmes, so daß zwei Wäscheleinenabschnitte, 11' und 11 ", erfaßt werden, wird ein großer Wirkungswinkel ermöglicht, so daß die Reibungskräfte drastisch verringert werden und somit die Führungselemente 10 beim Zusammenfalten des Wäschetrocknungsgestelles durch die Schwerkraft die Wäscheleinenabschnitte in die Hohlräume 18 ziehen. Ebenso leicht gleiten die Führungselemente 10 beim Aufspannen des Wäschetrocknungsgestells in ihre tragarmnahe Lage zurück, ohne daß Selbsthämmung eintritt.

Zum weiteren Schutz der Wäscheleinenabschnitte 11 im Ruhezustand sind auf der Außenseite 15 der Tragarme 3 Blenden 19 angeordnet.

### BEZUGSZEICHENLISTE

- 1: Mast
- 2: Gleitgelenk
- 3: Tragarme mit Führungselemente 10 an jeder Seilecke 7 und 7'
- 3': Tragarme mit Führungselemente 10 nur am äußersten Seileck 7'
- 4: Spreizarme
- 5: Gelenk
- 6: Oberen Ende
- 7: Seilecke
- 7': äußerstes Seileck
- 8: Wäscheleine
- 9: Eckpunkte
- 10: Führungselemente
- 11: Wäscheleinenabschnitte 11' und 11"
- 12: Brücke
- 13: Ösen
- 14: Gleitbereich
- 15: Außenseite
- 16: Ring
- 18: Hohlräume
- 19: Blenden

## Patentansprüche

1. Wäschetrocknungsgestell mit an einem aufrechten Mast (1) über ein Gleitgelenk (2) angelenkte Tragarme (3), die sich über Spreizarme (4) an einem zweiten Gelenk (5) am oberen Ende (6) des Mastes (1) abstützen und eine in Seilecken (7) geführte Wäscheleine (8) aufnehmen, wobei die Tragarme (3) durch Verschieben des Gleitgelenkes (2) von einer annähernd waagerechten, die Seilecken (7) spannende in eine etwa senkrechte Stellung überführbar sind und dabei die herabhängenden Wäscheleinenabschnitte (11, 11', 11 ") über Führungselemente (10) in die Hohlräume (18) zwischen den Tragarmen (3, 3') hineingleiten, wobei pro Seileck (7) zumindest jeweils zwei gegenüberliegende und am äußersten Seileck (7') vier Führungselemente (10) vorgesehen sind, **dadurch gekennzeichnet, daß** die Führungselemente (10) jeweils die Tragarme (3) übergreifend beidseitig an den Wäscheleinenabschnitten (11', 11") geführt sind.

2. Wäschetrocknungsgesteil nach Anspruch 1, **dadurch gekennzeichnet, daß** die Führungselemente (10) frei auf den Wäscheleinenabschnitten (11', 11") geführt sind.

3. Wäschetrocknungsgestell nach Anspruch 1 oder 2, **dadurch gekennzeichnet, daß** die Führungselemente (10) durch einen ovalen Ring (16) gebildet sind.

4. Wäschetrocknungsgestell nach Anspruch 1 oder 2, **dadurch gekennzeichnet, daß** die Führungselemente (10) aus zwei über eine Brücke (12) verbundene Gleitösen (13) bestehen.

5. Wäschetrocknungsgestell nach Anspruch 4, **dadurch gekennzeichnet, daß** die Brücke (12) auf der Außenseite (15) der Tragarme (3, 3') gleitend geführt ist.

6. Wäschetrocknungsgestell nach einem der Ansprüche 1 bis 5, **dadurch gekennzeichnet, daß** auf der Außenseite (15) der Tragarme (3, 3') die Hohlräume (18) zwischen den Tragarmen (3, 3') abdeckende Blende (19) angeordnet ist.

## Claims

1. A clothes drying rack with supporting arms (3) articulated on an upright pole (1) via a sliding joint (2), which rest via spreading arms (4) on a second joint (5) at the upper end (6) of the pole (1) and receive a clothes line (8) guided in cord polygons (7), wherein the supporting arms (3) are able to be transferred from an approximately horizontal position, tensioning the cord polygons (7), into an approximately perpendicular position by moving the sliding joint (2), and in so doing the clothes line sections (11, 11', 11") which are hanging down slide via guide elements (10) into the cavities (18) between the supporting arms (3, 3'), wherein per cord polygon (7) at least respectively two opposite guide elements (10) and on the outermost cord polygon (7') four guide elements (10) are provided, **characterized in that** the guide elements (10), respectively overlapping the supporting arms (3), are guided on both sides on the clothes line sections (11', 11").

2. The clothes drying rack according to Claim 1, **characterized in that** the guide elements (10) are guided freely on the clothes line sections (11', 11").

3. The clothes drying rack according to Claim 1 or 2, **characterized in that** the guide elements (10) are formed by an oval ring (16).

4. The clothes drying rack according to Claim 1 or 2, **characterized in that** the guide elements (10) consist of two sliding eyes (13) connected via a bridge (12).

5. The clothes drying rack according to Claim 4, **characterized in that** the bridge (12) is guided in a sliding manner on the outer side (15) of the supporting arms (3, 3').

6. The clothes drying rack according to one of Claims 1 to 5, **characterized in that** the facing (19) covering cavities (18) between the supporting arms (3, 3') is arranged on the outer side (15) of the supporting arms (3, 3').

## Revendications

1. Séchoir à linge avec des bras de support (3) articulés sur un mât (1) dressé via une articulation à glissière (2), lesquels bras sont en appui via des bras d'élargissement (4) sur une seconde articulation (5) à l'extrémité supérieure (6) du mât (1) et réceptionnent une corde à linge (8) guidée dans des arêtes pour fil (7), moyennant quoi on peut faire passer les bras de support (3) d'une position à peu près horizontale tendant les arêtes pour fil (7) à une position à peu près verticale grâce au déplacement de l'articulation à glissière (2) et les parties de corde à linge (11, 11', 11") pendant vers le bas glissant ce faisant via des éléments de guidage (10) dans les espaces creux (18) entre les bras de support (3, 3'), moyennant l'on prévoit, pour chaque arête pour fil (7), au moins respectivement deux éléments de guidage (10) situés en vis-à-vis et quatre éléments de guidage (10) au niveau de l'arête pour fil (7') la plus à l'extérieur, **caractérisé en ce que** les éléments de guidage (10) sont guidés, respectivement en enjambant les bras de support (3), des deux côtés au niveau des parties de corde à linge (11', 11").

2. Séchoir à linge selon la revendication 1, **caractérisé en ce que** les éléments de guidage (10) sont librement guidés sur les parties de corde à linge (11', 11").

3. Séchoir à linge selon les revendications 1 ou 2, **caractérisé en ce que** les éléments de guidage (10) sont formés par un anneau ovale (16).

4. Séchoir à linge selon les revendications 1 ou 2, **caractérisé en ce que** les éléments de guidage (10) se composent de deux boucles de glissement (13) reliées via un pont (12).

5. Séchoir à linge selon la revendication 4, **caractérisé en ce que** le pont (12) est guidé de manière coulissante sur le côté extérieur (15) des bras de support (3, 3').

6. Séchoir à linge selon l'une des revendications 1 à 5, **caractérisé en ce que** le cache (19) recouvrant les espaces creux (18) entre les bras de support (3, 3') est disposé sur le côté extérieur (15) des bras de support (3, 3').
